# EUROPÄISCHE PATENTSCHRIFT

(11) **EP 1 126 114 B1**
(45) Veröffentlichungstag und Bekanntmachung des Hinweises auf die Patenterteilung: **30.11.2005**
(21) Anmeldenummer: 01101854.6
(22) Anmeldetag: 26.01.2001
(51) Int. Cl.: E05D 7/04

(54) **Verstellbares Scharnier**
Adjustable hinge
Charnière réglable

(30) Priorität: 14.02.2000 DE 10006587
(43) Veröffentlichungstag der Anmeldung: 22.08.2001
(73) Patentinhaber: Grass GmbH, 6973 Höchst/Vlbg. (AT)
(72) Erfinder: Müller, Wolfgang, 6890 Lustenau (AT); Egger, Remo, 6900 Bregenz (AT); Albrecht, Markus, 6890 Lustenau (DE)
(74) Vertreter: Riebling, Peter

(56) Entgegenhaltungen:
- EP-A- 0 369 261
- EP-A- 0 460 233
- EP-A- 0 821 125
- WO-A-97/22773
- US-A- 4 176 422
- US-A- 4 720 896
- US-A- 5 052 077
- US-A- 5 159 740

## Beschreibung

Die Erfindung betrifft ein verstellbares Scharnier nach dem Oberbegriff des unabhängigen Patentanspruches.

Derartige verstellbare Scharniere dienen zur Verbindung zweier Möbelteile miteinander, wobei das verstellbare Scharnier mit einem Möbelband an dem einen Möbelteil (z. B. Türe) und mit einer Basisplatte an dem anderen Möbelteil (z. B. Korpus) befestigt ist. Zwischen Möbelband und Basisplatte befinden sich zum einen eine Federmechanik für das Ein- und Ausklappen des an dem Möbelband befestigten Möbelteils. Zum anderen ist auf der anderen Seite der Federmechanik ein Scharnierarm befestigt, welcher über eine Stellplatte mit der Grundplatte verbunden ist, welche Grundplatte nun mit dem zweiten Möbelteil verbunden ist.

Das Zwischenstück ist zum einen über eine Arretierschraube mit dem Scharnierarm lösbar verbunden und zum anderen über eine sogenannte Seitenverstellschraube, mit welcher der Abstand zwischen dem Scharnierarm und dem Zwischenstück eingestellt werden kann. Zusammen mit dem Verstellen dieses Abstandes zwischen dem Scharnierarm und dem Zwischenstück geht dann das seitliche Verschieben des Möbelbandes etwa senkrecht zum restlichen Scharnier einher, und damit wird das erste Möbelteil (z. B. Türe) etwa senkrecht zum zweiten Möbelteil (z. B. Korpus) bewegt. Somit kann die Türe dann in der Breite des Schrankes derart seitlich bewegt werden, daß die vertikalen Seitenwände des Schrankes dann mit der Türe fluchten.

Die DE 2660736 C2 zeigt ein verstellbares Scharnier gemäß der oben erwähnten Gattung mit Zwischenstück, in welchem eine Arretierschraube und eine Verstellschraube eingeschraubt sind. Die Arretierschraube durchgreift nun den Scharnierarm und wird zur Festlegung bis auf die Basisplatte heruntergeschraubt. Die Verstellschraube ist mit ihrer ringförmigen Nut unterhalb des Schraubenkopfes in ein in sich geschlossenes Langloch in dem Scharnierarm eingebracht und kann somit durch Drehen das Zwischenstück etwa in Richtung der Schraubensymmetrielinie relativ zum Scharnierarm bewegen. Das Zwischenstück greift hierbei mit Schenkeln in horizontale Nuten der Basisplatte ein.

Nachteil dieser Ausführungsform ist, daß zwischen der ringförmigen Nut der Verstellschraube und dem Scharnierarm und zwischen dem Zwischenstück und den Nuten der Basisplatte ein relativ großes Spiel herrscht und dadurch eine exakte Verstellung nicht möglich ist. Dadurch, daß die Verstellschraube einen großen Schraubenkopf besitzt, ist eine relativ große Bauhöhe gegeben. Außerdem ist die Montage kompliziert, da die Verstellschraube zunächst in die dafür vorgesehene Bohrung im Scharnierarm eingebracht werden muß, danach ein Stück in das Gewinde im Zwischenstück eingeschraubt und danach in den Langlochteil des Scharnierarms verschoben werden muß. Zudem ist eine geringe Robustheit dieser Verbindung gegeben, da die Verstellschraube lediglich in einem unverstärkten Langloch der zusätzlichen Bohrung größeren Durchmessers im Scharnierarm aufliegt, welcher Scharnierarm sich unter Krafteinwirkung elastisch oder plastisch verformen kann. Die zusätzlicher Bohrung größeren Durchmessers im Langloch hat einen größeren Durchmesser als der Kopf der Verstellschraube. Hierdurch wird wiederum eine exakte Verstellung nicht ermöglicht. Auch ist die Festigkeit durch die Querschnittsverringerung der Verstellschraube durch das Vorsehen der ringförmigen Nut verringert.

Die US 5,159,740 zeigt ebenfalls ein verstellbares Scharnier mir Arretierschraube und Verstellschraube gemäß der oben erwähnten allgemeinen Gattung. Die Arretierschraube ist hierbei wie bei der DE 26 60 736 C2 vorgesehen, jedoch zeigt die Verstellschraube die funktionelle Umkehrung. Das Langloch ist nun nicht mehr im Scharnierarm vorgesehen, sondern in dem Zwischenstück, in welches Langloch die untere ringförmige Nut der Verstellschraube eingreift, wobei die Verstellschraube in ein Gewinde im Scharnierarm eingeschraubt ist. Das Langloch ist zum Rand des Zwischenstückes offen ausgebildet. Das Zwischenstück ist über Lappen und speziell geformter Blattfeder auf der Basisplatte befestigt.

Nachteil hierbei ist wiederum, daß ein großes Spiel zwischen der ringförmigen Nut der Verstellschraube und Zwischenstück herrscht sowie zwischen dem Zwischenstück und der Basisplatte. Eine relativ geringe Robustheit herrscht durch das nicht zusätzlich verstärkte und zudem nach einer Seite hin offene Langloch. Auch hier ist durch die Querschnittsverringerung der Verstellschraube durch die ringförmige Nut die Festigkeit reduziert. Zudem sind lediglich geringe Verstellwege deshalb nur möglich, da durch das Verkippen der Verstellschraube in dem Langloch dann eine weitere Verstellung zwischen dem Scharnierarm und dem Zwischenstück nicht mehr möglich ist, da die Verstellschraube sich dort verkeilt.

Die WO 97/22773 zeigt eine ähnliche Ausführungsform wie die US 5,159,740 mit den gleichen Nachteilen. Hier ist jedoch eine Verstellung auch etwa in Längsachse von Zwischenstück und Scharnierarm über eine komplizierte Mechanik mit Spiralschraube, Zahnstange und Kipphebel möglich. Durch die Vielzahl dieser Bauteile entsteht noch ein zusätzliches Spiel, was sich wiederum nachteilig auf die exakte Einstellbarkeit und die Robustheit auswirkt. Das Langloch ist hier wiederum randseitig offen ausgebildet.

Die US 4,176,422 (oder auch DE-2819100) offenbart ein sehr ähnliches Möbelscharnier wie die WO 97/22773, jedoch ohne weitere Verstellung in Längsachse von Zwischenstück und Scharnierarm. Hier ist die Verstellschraube für das Einstellen des gegenseitigen Abstandes zwischen Scharnierplatte und Grundplatte wiederum als Gewindestift ausgebildet mit einem ringförmigen radialen Einstich geringeren Durchmessers zwischen dem Gewindeteil und dem Teller der Verstellschraube. Dieser radiale Einstich der Verstellschraube greift wiederum in ein randseitig offenes Langloch ein, in welches die Verstellschraube vom Rand her eingefädelt werden muss.

Die EP-0821125A1 offenbart bereits schon ein Möbelscharnier mit einem in sich geschlossenen Langloch einer Unterplatte zwischen Grundplatte und Scharnierarm, jedoch ist dieses Langloch nicht für eine Verstellschraube zum Einstellen des Abstandes zwischen Grundplatte und Scharnierarm vorgesehen, sondern für eine Feststellschraube. Das Langloch weist eine zusätzliche Bohrung größeren Durchmessers als das Langloch auf.

Die Teller der Verstellschrauben des Standes der Technik weisen alle den gleichen oder einen kleineren Außendurchmesser auf, als der Gewindebereich der Verstellschrauben und weiterhin einen radialen Einstich geringeren Durchmessers zwischen Teller und Gewinde. Die Verstellschrauben werden entweder in ein randseitig offenes Langloch randseitig eingefädelt oder aber durch eine zusätzliche Bohrung im in sich geschlossenen Langloch, welche zusätzliche Bohrung einen größeren Durchmesser aufweist, als der Durchmesser des Tellers und/oder des Gewindes der Verstelischraube.

Aufgabe der Erfindung ist es nun, ein verstellbares Scharnier der oben genannten Art zur Verstellung des Abstandes zwischen Scharnierarm und Basisplatte bzw. Zwischenstück und damit zwischen zwei (Möbel-) Bauteilen derart weiterzubilden, daß die Einstellung dieses seitlichen Abstandes einfach, exakt, reproduzierbar und ohne Beschädigung des Scharniers durchgeführt werden kann, bei gleichzeitig einfacher, leichter und kostengünstiger Bauweise des Scharniers.

Als Lösung der zuvor erwähnten Aufgabe dient die technische Lehre des unabhängigen Anspruches 1.
Wesentliches Merkmal hierbei ist, daß der Teller der Verstellschraube einen größeren Durchmesser als das Gewinde der Verstellschraube hat und daß das Langloch als Durchbruch durch die Stellplatte in sich geschlossen ausgebildet ist. Voraussetzung ist dabei, dass die Verstellschraube einen Gewindestift darstellt, welcher an dem einen Ende eine Vorrichtung für die lösbare Kopplung mit einem Werkzeug und an dem anderen Ende einen Teller besitzt, wobei die unterseitige Oberfläche des Tellers beim Einbau in das verstellbare Scharnier auf der Grundplatte aufliegt und auf der oberseitigen Oberfläche des Tellers der Rand des Langloches der Stellplatte.

Vorteil hierbei ist, daß praktisch kein Spiel zwischen Scharnierarm und Stellplatte und lediglich ein geringes Spiel zwischen Stellplatte und Grundplatte herrscht, wodurch die Einstellung einfach, exakt und reproduzierbar wird.

Auch ist hierbei eine leichte Montage/Demontage der Verstellschraube gewährleistet, da kein Einfädeln einer ringförmigen Nut der Verstellschraube in das Langloch, etwa über zusätzliche Bohrungen im Scharnierarm, nötig sind.

Weiterer Vorteil ist eine einfache, leichte und kostengünstige Bauweise des Scharniers bei gleichzeitig hoher mechanischer Stabilität, so dass eine Beschädigung des Scharniers während des Verstellvorganges wesentlich vermindert wird.

In einer bevorzugten Ausführungsform der Erfindung ist es vorgesehen, daß die unterseitige Oberfläche und/oder oberseitige Oberfläche des Tellers sphärisch oder kegelig ausgebildet sind.

Dies bietet den Vorteil, daß, unabhängig vom Verstellweg, die Auflagefläche zwischen dem Teller der Verstellschraube und der Stellplatte immer etwa konstant groß ist und damit die Dauerhaltbarkeit erhöht wird und zudem ein exaktes, einfaches und reproduzierbares Einstellen gewährleistet wird.

Es wird weiterhin bevorzugt, wenn im Bereich der Auflage des Tellers auf der Grundplatte diese Auflagefläche ebenfalls sphärisch oder kegelig, passend zur Tellerform, ausgebildet ist. Hierdurch wird die Auflagefläche vergrößert und der Teller auf der Grundplatte stabilisiert.

Vorteil hierbei ist, daß das Spiel über den gesamten Verstellweg nahezu konstant ist, was wiederum zu einem einfachen, exakten und reproduzierbaren Einstellvorgang führt. Auch ein Verkippen und damit Verkeilen der Verstellschraube in dem Langloch ist dadurch ausgeschlossen, da die ringförmige Nut wie beim Stand der Technik völlig fehlt, und daher können große Verstellwege durchfahren werden.

Das Langloch ist dabei in der Stellplatte immer geschlossen ausgebildet, also als in sich geschlossener Durchbruch durch das Material der Stellplatte und nicht als offene Ausklinkung, welche zum Rand der Stellplatte hin offen verläuft. Dies bringt zusätzliche Vorteile hinsichtlich der Festigkeit der Stellplatte und damit des gesamten Scharniers. Die Stellplatte mit geschlossenem Langloch ist nur aufgrund der neu entwickelten Verstellschraube möglich, da diese keinen radialen Einstich mehr besitzt, mittels dem sie in einer offene Ausklinkung in der Stellplatte eingefädelt und festgehalten wird, sondern diese Verstellschraube kann nun einfach von unten her in das geschlossene Langloch eingeführt werden und in den Scharnierarm eingeschraubt werden und liegt dann auf der Basisplatte mit seinem Teller auf.

Zusätzlich können am Rand des Langloches in der Stellplatte Formprägungen, Riffel und/oder Verbiegungen in Richtung Teller als zusätzliche Versteifung des Langlochrandes vorgesehen sein.

Hierdurch kann erreicht werden, daß die Konstruktion kostengünstig und mit nur geringem Gewicht ausgeführt wird, da nur geringe Blechstärken dann für eine genügende Festigkeit genügen.

Im folgenden wird die Erfindung anhand von lediglich einen Ausführungsweg darstellende Zeichnungen näher erläutert. Hierbei gehen aus den Zeichnungen und ihrer Beschreibung weitere Merkmale und Vorteile der Erfindung hervor.

Es zeigen:
- Figur 1:: eine perspektivische Darstellung einer Ausführungsform eines erfindungsgemäßen, verstellbaren Scharnieres im montierten Zustand;
- Figur 2:: eine vergrößerte Darstellung des Bereiches der Verstellschraube gemäß Figur 1;
- Figur 3a:: einen Schnitt durch die Längsachse der Ausführungsform des erfindungsgemäßen verstellbaren Scharnieres im montierten Zustand gemäß Figur 1, im bereits eingestellten Zustand;
- Figur 3b:: einen Schnitt durch die Längsachse der Ausführungsform des erfindungsgemäßen verstellbaren Scharnieres im montierten Zustand gemäß Figur 1, bei voll eingedrehter Verstellschraube;
- Figur 3c:: einen Schnitt durch die Längsachse der Ausführungsform des erfindungsgemäßen verstellbaren Scharnieres im montierten Zustand gemäß Figur 1, bei voll ausgedrehter Verstellschraube;
- Figur 4:: eine perspektivische Darstellung einer Verstellschraube des verstellbaren Scharnieres.

In Figur 1 ist eine perspektivische Darstellung einer Ausführungsform eines erfindungsgemäßen verstellbaren Scharnieres im montierten Zustand dargestellt, wobei die Türe 15 mit dem Korpus 9 über das verstellbare Scharnier verbunden ist.

Hierbei ist das Möbelband 2 des verstellbaren Scharnieres über entsprechende Befestigungselemente an der Türe 15 angebracht und die Grundplatte 8 über ebenfalls entsprechende Verbindungselemente in der Platte 16 mit dem Korpus 9 verbunden, wobei die Platte 16 mit der Basisplatte 8 bevorzugt einstückig verbunden ist.

An dem Möbelband 2 ist nun eine Feder-Klappmechanik 20 angebracht, welche das Aufklappen der Türe 15 um ca. 90° in bezug auf den Korpus 9 ermöglichen soll. Diese Feder-Klappmechanik 20 besteht hierbei aus zwei winkligen Armen, welche über jeweils zwei Achsen jeweils am Möbelband 2 angebracht sind und über zwei weitere Achsen an dem Scharnierarm 14. Die Federbelastung geschieht hierbei dadurch, daß um eine der Achsen herum, bevorzugt eine der Achsen am Scharnierarm 14, nun eine Schenkel-Drehfeder angebracht ist, welche sich zum einen an einem der winkligen Arme abstützt und zum anderen an dem Scharnierarm 14.

Der Scharnierarm 14 selbst ist nun über eine Arretierschraube 17 mit der Stellplatte 11 verbunden, wobei diese Arretierschraube 17 über ein entsprechendes Langloch in Form eines geschlossenen Durchbruches durch den Scharnierarm 14 hindurchgeführt ist und in eine entsprechende Gewindebohrung in der Stellplatte 11 eingeschraubt ist. Durch diese Arretierschraube kann zum einen eine relative Verstellung des Scharnierarmes 14 zur Stellplatte 11 in Längsrichtung erfolgen und zum anderen können diese beiden Teile miteinander fest verschraubt werden. Zur besseren Halterung dieser beider Teile untereinander ist es vorgesehen, daß der Scharnierarm 14 an seiner der Stellplatte 11 zugewandten Seite eine entsprechende Riffelung aufweist, welche dann in eine dazupassende Riffelung auf der Oberseite der Stellplatte 11 verzahnend eingreift.

Die Stellplatte 11 ist U-förmig ausgebildet, wobei an den U-Schenkeln im 90°-Winkel dazu noch weitere Ansätze angebracht sind und die Stellplatte 11 etwa in Richtung der Symmetrieachse der Arretierschraube 17 federnd ausgebildet ist und mit nasenförmigen Haken versehen ist, so daß diese Stellplatte 11 auf einfache und an sich bekannte Art und Weise auf die Basisplatte 8 lösbar aufgeklipst werden kann. Hierzu wird kein Werkzeug benötigt, so daß eine Montage sehr schnell und leicht erfolgen kann.

Die Basisplatte 8 selbst ist dann über entsprechende Verbindungselemente mit dem Korpus 9 verbunden, wobei eine zusätzliche Platte 16 an der Basisplatte 8 vorgesehen sein kann, durch welche die Verbindungselemente hindurchtreten.

In Figur 2 ist nun eine vergrößerte Darstellung des Bereiches der Verstellschraube 1, gemäß Figur 1, dargestellt.

Hier ist zu sehen, daß das Langloch 10 als geschlossener Durchbruch durch die Stellplatte 11 ausgebildet ist und in seinem randseitigen Bereich nach unten hin verformt ist und somit Kontaktflächen 12 geschaffen werden, welche auf der Oberseite 6 des Tellers 5 der Verstellschraube 1 geeignet aufliegen.

Hierbei ist es möglich, daß beide Längsseiten des Langloches 10 der Stellplatte 11 mit den Kontaktflächen 12a und 12b auf der Oberseite 6 des Tellers 5 der Verstellschraube 1 aufliegen oder aber lediglich eine Seite mit der Kontaktfläche 12a oder 12b, je nach Toleranzlage von Rundlauf und Muttern-Gewinde-Stellung. Vorteil ist hierbei, daß Fertigungstoleranzen im Rundlauf und Muttern-Gewinde-Lage auf die Seiten aufgeteilt werden und somit lediglich die Hälfte der Toleranzen wirken.

Weiterhin ist in Figur 2 zu sehen, daß sowohl die Oberseite 6 als auch die Unterseite 7 des Tellers 5 der Verstellschraube 1 in einer gekrümmten Form vorliegen, wobei die Unterseite 7 dann auf einer entsprechend, ebenfalls gekrümmt, geformten Auflagefläche 19 der Grundplatte 8 satt aufliegen. Hierdurch soll eine große und konstante Auflagefläche zwischen Unterseite 7 des Tellers 5 der Verstellschraube 1 und der Auflagefläche 19 der Grundplatte 8 hergestellt werden.

Weiterhin ist in Figur 2 zu sehen, daß eine höchste Stabilität der Konstruktion dadurch erreicht wird, daß die Kraftflüsse 4 durch möglichst wenig Teile über möglichst kurze Strecken mit möglichst geringen Kraftumlenkungen erfolgt. Hierdurch wird also eine Überbeanspruchung schwachdimensionierter Teile vermieden und somit eine entsprechende Dauerhaltbarkeit und Reproduzierbarkeit der seitlichen Einstellung des verstellbaren Scharnieres gewährleistet.

Bei Druckbelastung in Richtung 4a drückt nun die Seitenverstellschraube 1 über die Grundplatte 8 auf den Korpus 9 und zwar geradlinig, ohne Umlenkung.

Bei Zugbelastung in Richtung 4b erfolgt der Kraftfluß in der Querschnittsebene durch die Mitte der Seitenverstellschraube 1, d. h. auf dem kürzesten Weg von der Grundplatte 8 auf den Scharnierarm 14.

Die Figuren 3a bis 3c zeigen jeweils einen Schnitt durch die Längsachse des verstellbaren Scharnieres im montierten Zustand, gemäß Figur 1, wobei in Figur 3a ein bereits eingestellter Zustand zwischen Türe 15 und Korpus 9 dargestellt ist; in Figur 3b ist die Verstellschraube 1 in volleingedrehtem Zustand dargestellt und in Figur 3c die Verstellschraube 1 in vollausgedrehtem Zustand.

Der Verstellweg 3 kann also durch ein Ein- bzw. Ausschrauben der Verstellschraube 1 in der Gewindebohrung des Scharnierarmes 14 eingestellt werden, wobei der relative Abstand des Scharnierarmes 14 zur Einstellplatte 11 bzw. zur Grundplatte 8 dann direkt umgelenkt wird, über die Feder-Klappmechanik 20 und das Möbelband 2 in die Türe 15 und somit in die Figuren 3a bis 3c die Türe von unten nach oben bzw. umgekehrt verschoben werden kann.

Durch ein Ein- und Ausschrauben der Verstellschraube 1 wird also die Türe 15 seitlich zum Korpus 9 verschoben, und dadurch wird eine Seitenverstellung erreicht. Diese Einstellung kann bei festeingedrehter Arretierschraube 17 erfolgen, so daß der Scharnierarm 14 und die Stellplatte 11 an der Stelle der Arretierschraube 17 zueinander nicht beweglich sind. Dieses Arretieren geschieht durch vollständiges Eindrehen der Arretierschraube 17 auf die Basisplatte 8, wo sie dann arretierend festliegt.

In Figur 3b ist die Türe 15 etwas zu hoch justiert, in bezug auf den Korpus 9, und in Figur 3c ist die Türe 15 etwas zu niedrig justiert, im Vergleich zum Korpus 9.

Ebenfalls ist den Figuren 3a bis 3c zu entnehmen, daß, je nach Verstellweg, die Verstellschraube 1 nun ihre Achslage in bezug zur Basisplatte 8 und zur Stellplatte 11 verändert, was dadurch zustande kommt, daß der Abstand zwischen Scharnierarm 14 und Stellplatte 11 bzw. Grundplatte 8 verändert wird. Genau genommen verändert sich der Winkel zwischen Scharnierarm 14 und Stellplatte 11 bzw. Grundplatte 8, da ja diese drei zuvor genannten Teile im Bereich der Arretierschraube 17 fest und unverrutschbar zueinander festliegen.

Im Vergleich zu Figur 3a ist die Verstellschraube 1 in Figur 3b also leicht nach rechts gekippt und die Verstellschraube, gemäß der Figur 3c, im Vergleich zu Figur 3a leicht nach links verkippt, wobei jedoch die Auflagefläche der Unterseite 7 des Tellers 5 der Verstellschraube 1 jeweils konstant bleiben, auf Grund ihrer gekrümmten Form und auf Grund der gekrümmten Form der Auflagefläche 19 der Grundplatte 8.

In Figur 4 ist nun noch abschließend eine perspektivische Darstellung einer Verstellschraube 1 dargestellt, wobei hier zu sehen ist, daß die Verstellschraube im Prinzip als Gewindestift ausgebildet ist und diese Verstellschraube 1 am oberen Ende eine Vorrichtung 18 in Form eines Kreuzschlitzes zur lösbaren Aufnahme eines Werkzeuges angebracht hat und am unteren, freien Ende einen Schraubenteller 5 größeren Durchmessers.

Auch ist dieser Figur 4 zu entnehmen, daß die Oberseite 6 und Unterseite 7 des Schraubentellers 5 gekrümmt ausgebildet sind, beispielsweise kugel- oder kegelförmig oder in irgendeiner anderen freien Formfläche. Diese Fläche korrespondiert dann mit der Auflagefläche 19 der Grundplatte 8, die natürlich möglichst gleich ausgebildet ist, wie die Form der Unterseite 7 des Tellers 5.

Der Durchmesser dieses Tellers 5 entspricht etwa dem doppelten des Gewindemitteldurchmessers 13 der Verstellschraube 1, und die Höhe des Tellers 5 entspricht etwa einem Fünftel der gesamten Länge der Verstellschraube 1. Diese Maße sind lediglich bevorzugte Maße und können in einen Ausführungsformen von diesen Maßen abweichen.

### Zeichnungslegende

- 1.: Verstellschraube
- 2.: Möbelband
- 3.: Verstellweg
- 4.: Kraftfluß, Druck 4a, Zug 4b
- 5.: Schraubenteller
- 6.: Oberseite von 5
- 7.: Unterseite von 5
- 8.: Grundplatte
- 9.: Korpus
- 10.: Langloch
- 11.: Stellplatte
- 12.: Kontaktflächen, 12a, 12b
- 13.: Gewinde
- 14.: Scharnierarm
- 15.: Tür
- 16.: Platte
- 17.: Arretierschraube
- 18.: Vorrichtung für Werkzeug
- 19.: Auflagefläche
- 20.: Feder-Klappmechanik

## Patentansprüche

1. Verstellbares Scharnier zur Verbindung zweier Möbelteile (9, 15) mit einem Möbelband (2) und mit einer daran gelenkig verbundenen Grundplatte (8), wobei am Möbelband (2) ein Scharnierarm (14) befestigt ist, welcher über eine Stellplatte (11) des verstellbaren Scharnieres mit der Grundplatte (8) verbunden ist und sich zwischen Scharnierarm (14) und Stellplatte (11) zusätzlich eine Verstellschraube (1) zur Einstellung des gegenseitigen Abstandes befindet, wobei die Verstellschraube (1) durch ein Langloch (10) in der Stellplatte (11) in eine Gewindebohrung in dem Scharnierarm (14) eingeschraubt ist, und wobei die Verstellschraube (1) einen Gewindestift mit Gewinde (13) darstellt, welcher an dem einen Ende eine Vorrichtung (18) für die lösbare Kopplung mit einem Werkzeug und an dem anderen Ende einen Teller (5) besitzt, wobei die unterseitige Oberfläche (7) des Tellers (5) auf der Grundplatte (8) aufliegt und auf der oberseitigen Oberfläche (6) des Tellers (5) der Rand des Langloches (10) der Stellplatte (11) aufliegt **dadurch gekennzeichnet, daß** der Teller (5) der Verstellschraube (1) einen größeren Durchmesser als das Gewinde (13) der Verstellschraube (1) hat und daß das Langloch (10) als Durchbruch durch die Stellplatte (11) in sich geschlossen ausgebildet ist.

2. Verstellbares Scharnier nach Anspruch 1, **dadurch gekennzeichnet, daß** der Durchmesser des Tellers (5) der Verstellschraube (1) etwa dem doppelten des Mitteldurchmessers des Gewindes (13) der Verstellschraube (1) entspricht.

3. Verstellbares Scharnier nach einem der Ansprüche 1 oder 2, **dadurch gekennzeichnet, daß** die Höhe des Tellers (5) der Verstellschraube (1) etwa einem Fünftel der gesamten Länge der Verstellschraube (1) entspricht.

4. Verstellbares Scharnier nach einem der Ansprüche 1 bis 3, **dadurch gekennzeichnet, daß** die Verstellschraube (1) ein Preßteil ist.

5. Verstellbares Scharnier nach einem der Ansprüche 1 bis 4 **dadurch gekennzeichnet, daß** am Rand des Langloches (10) in der Stellplatte (11) Formprägungen und/oder Riffelungen und/oder Verbiegungen in Richtung Teller als zusätzliche Versteifung des Langlochrandes vorgesehen sind.

6. Verstellbares Scharnier nach Anspruch 5, **dadurch gekennzeichnet, daß** das Langloch (10) in seinem randseitigen Bereich nach unten hin verformt ist und somit Kontaktflächen (12) geschaffen werden, welche auf der Oberseite (6) des Tellers (5) der Verstellschraube (1) geeignet aufliegen.

7. Verstellbares Scharnier nach Anspruch 6, **dadurch gekennzeichnet, daß** beide Längsseiten des Langloches (10) der Stellplatte (11) mit den Kontaktflächen (12a und 12b) auf der Oberseite (6) des Tellers (5) der Verstellschraube (1) aufliegen.

8. Verstellbares Scharnier nach Anspruch 6, **dadurch gekennzeichnet, daß** lediglich eine Längsseite des Langloches (10) der Stellplatte (11) mit der Kontaktfläche (12a oder 12b) auf der Oberseite (6) des Tellers (5) der Verstellschraube (1) aufliegt.

9. Verstellbares Scharnier nach einem der Ansprüche 1 bis 8, **dadurch gekennzeichnet, daß** die unterseitige Oberfläche (7) und/oder die oberseitige Oberfläche (6) des Tellers (5) sphärisch oder kegelig ausgebildet sind.

10. Verstellbares Scharnier nach Anspruch 9, **dadurch gekennzeichnet, daß** im Bereich der Auflage des Tellers (5) auf der Grundplatte (8) diese Auflagefläche (19) ebenfalls sphärisch oder kegelig, passend zur Tellerform, ausgebildet ist.

11. Verstellbares Scharnier nach einem der Ansprüche 1 bis 10, **dadurch gekennzeichnet, daß** zwischen Möbelband (2) und Scharnierarm (14) eine Feder-Klappmechanik (20) befestigt ist.

12. Verstellbares Scharnier nach Anspruch 11, **dadurch gekennzeichnet, daß** die Verstellschraube (1) sich randseitig in der Nähe der Feder-Klappmechanilc (20) bzw. des Möbelbandes (2) befindet.

13. Verstellbares Scharnier nach einem der Ansprüche 1 bis 12, **dadurch gekennzeichnet, daß** zwischen Scharnierarm (14) und Stellplatte (11) sich zusätzlich eine Arretierschraube (17) befindet.

14. Verstellbares Scharnier nach Anspruch 13, **dadurch gekennzeichnet, daß** die Arretierschraube (17) durch ein Langloch im Scharnierarm (14) hindurchgeführt ist und in eine Gewindebohrung in der Stellplatte (11) eingeschraubt ist.

15. Verstellbares Scharnier nach einem der Ansprüche 13 oder 14, **dadurch gekennzeichnet, daß** die Arretierschraube (17) von der Feder-Klappmechanik (20) bzw. dem Möbelband (2) weiter entfernt ist.

## Claims

1. Adjustable hinge for connecting two furniture parts (9, 15) with a furniture hinge-piece (2) and with a baseplate (8), wherein a hinge arm (14) attached to the furniture hinge-piece (2) is connected to the baseplate (8) by a setting plate (11) of the adjustable hinge and an adjusting screw (1) for setting the mutual clearance is additionally located between hinge arm (14) and setting plate (11), wherein the adjusting screw (1) is screwed through a slot (10) in the setting plate (11) into a tapped hole in the hinge arm (14), and wherein the adjusting screw (1) takes the form of a setscrew with a screw thread (13) which has means (18) for releasable coupling to a tool at one end and a disc (5) at the other end, the underneath surface (7) of the disc (5) bearing on the baseplate (8), and the edge of the slot (10) in the setting plate (11) bearing on the top surface (6) of the disc (5), **characterized in that** the disc (5) of the adjusting screw (1) has a larger diameter than the thread (13) of the adjusting screw (1) and **in that** the slot (10) is formed as a self-contained aperture in the setting plate (11).

2. Adjustable hinge according to Claim 1, **characterized in that** the diameter of the disc (5) of the adjusting screw (1) is equal to about twice the mean diameter of the thread (13) of the adjusting screw (1).

3. Adjustable hinge according to Claim 1 or Claim 2, **characterized in that** the height of the disc (5) of the adjusting screw (1) is equal to about one fifth of the overall length of the adjusting screw (1).

4. Adjustable hinge according to any one of Claims 1 to 3, **characterized in that** the adjusting screw (1) is a compression-moulded part.

5. Adjustable hinge according to any one of Claims 1 to 4, **characterized in that** embossings and/or corrugations and/or bends towards the disc are provided at the edge of the slot (10) in the setting plate (11) as additional reinforcement of the said edge.

6. Adjustable hinge according to Claim 5, **characterized in that** the marginal region of the slot (10) is bent downwards to form contact faces (12) which bear on the top side (6) of the disc (5) of the adjusting screw (1).

7. Adjustable hinge according to Claim 6, **characterized in that** both longitudinal sides of the slot (10) in the setting plate (11) bear on the top side (6) of the disc (5) of the adjusting screw (1) through the contact faces (12a and 12b).

8. Adjustable hinge according to Claim 6, **characterized in that** only one longitudinal side of the slot (10) in the setting plate (11) bears on the top side (6) of the disc (5) of the adjusting screw (1) through the contact face (12a or 12b).

9. Adjustable hinge according to any one of Claims 1 to 8, **characterized in that** the underneath surface (7) and/or top surface (6) of the disc (5) is given a spherical or conical shape.

10. Adjustable hinge according to Claim 9, **characterized in that** in the region where the disc (5) bears on the baseplate (8) this bearing face (19) is likewise given a spherical or conical shape matching that of the disc.

11. Adjustable hinge according to any one of Claims 1 to 10, **characterized in that** a spring hinge mechanism (20) is mounted between furniture hinge-piece (2) and hinge arm (14).

12. Adjustable hinge according to Claim 11, **characterized in that** the adjusting screw (1) is located at the edge close to the spring hinge mechanism (20) and furniture hinge-piece (2).

13. Adjustable hinge according to any one of Claims 1 to 12, **characterized in that** a locking screw (17) is additionally located between hinge arm (14) and setting plate (11).

14. Adjustable hinge according to Claim 13, **characterized in that** the locking screw (17) passes through a slot in the hinge arm (14) and is screwed into a tapped hole in the setting plate (11).

15. Adjustable hinge according to any Claim 13 or Claim 14, **characterized in that** the locking screw (17) is further away from the spring hinge mechanism (20) and furniture hinge-piece (2).

## Revendications

1. Charnière réglable destinée à relier deux parties de meuble (9, 15), comprenant une bande pour meuble (2) et une plaque de base (8), étant précisé qu'il est prévu, fixé à la bande pour meuble (2), un bras de charnière (14) qui est relié par l'intermédiaire d'une plaque de réglage (11) de la charnière réglable à la plaque de base (8), et en supplément, entre le bras de charnière (14) et la plaque de réglage (11), une vis de réglage (1) pour régler l'écartement, que la vis de réglage (1) est vissée dans un perçage fileté du bras de charnière (14) à travers un trou oblong (10) de la plaque de réglage (11), et que la vis de réglage (1) constitue une tige filetée, pourvue d'un filetage (13), qui présente à une extrémité un dispositif (18) pour l'accouplement amovible avec un outil, et à l'autre extrémité une collerette (5), la surface inférieure (7) de la collerette (5) étant posée sur la plaque de base (8) tandis que le bord du trou oblong (10) de la plaque de réglage (11) est posé sur la surface supérieure (6) de la collerette (5), **caractérisée en ce que** la collerette (5) de la vis de réglage (1) a un plus grand diamètre que le filetage (13) de ladite vis de réglage (1) et **en ce que** le trou oblong (10) est conçu comme une ouverture fermée sur elle-même réalisée dans la plaque de réglage (11).

2. Charnière réglable selon la revendication 1, **caractérisée en ce que** le diamètre de la collerette (5) de la vis de réglage (1) correspond à peu près au double du diamètre moyen du filetage (13) de la vis de réglage (1).

3. Charnière réglable selon la revendication 1 ou 2, **caractérisée en ce que** la hauteur de la collerette (5) de la vis de réglage (1) correspond à peu près à un cinquième de la longueur totale de la vis de réglage (1).

4. Charnière réglable selon l'une des revendications 1 à 3, **caractérisée en ce que** la vis de réglage (1) est une pièce estampée.

5. Charnière réglable selon l'une des revendications 1 à 4, **caractérisée en ce qu'**il est prévu au bord du trou oblong (10) de la plaque de réglage (11), comme renforcement supplémentaire du bord du trou (10), des gaufrages et/ou des cannelures et/ou des déformations en direction de la collerette.

6. Charnière réglable selon la revendication 5, **caractérisée en ce que** le trou oblong (10) est déformé vers le bas, dans la zone de son bord, ce qui crée des surfaces de contact (12) qui sont posées d'une manière appropriée sur le côté supérieur (6) de la collerette (5) de la vis de réglage (1).

7. Charnière réglable selon la revendication 6, **caractérisée en ce que** les deux côtés longitudinaux du trou oblong (10) de la plaque de réglage (11) sont posés avec leurs surfaces de contact (12a et 12b) sur le côté supérieur (6) de la collerette (5) de la vis de réglage (1).

8. Charnière réglable selon la revendication 6, **caractérisée en ce qu'**un seul côté longitudinal du trou oblong (10) de la plaque de réglage (11) est posé avec la surface de contact (12a ou 12b) sur le côté supérieur (6) de la collerette (5) de la vis de réglage (1).

9. Charnière réglable selon l'une des revendications 1 à 8, **caractérisée en ce que** la surface inférieure (7) et/ou la surface supérieure (6) de la collerette (5) a une forme sphérique ou conique.

10. Charnière réglable selon la revendication 9, **caractérisée en ce que** dans la zone de l'appui de la collerette (5) sur la plaque de base (8), cette surface d'appui (19) a elle aussi une forme sphérique ou conique correspondant à la forme de la collerette.

11. Charnière réglable selon l'une des revendications 1 à 10, **caractérisée en ce qu'**un mécanisme de clapet à ressort (20) est fixé entre la bande pour meuble (2) et le bras de charnière (14).

12. Charnière réglable selon la revendication 11, **caractérisée en ce que** la vis de réglage (1) se trouve du côté du bord près du mécanisme de clapet à ressort (20) ou de la bande pour meuble (2).

13. Charnière réglable selon l'une des revendications 1 à 12, **caractérisée en ce qu'**une vis d'arrêt (17) se trouve en supplément entre le bras de charnière (14) et la plaque de réglage (11).

14. Charnière réglable selon la revendication 13, **caractérisée en ce que** la vis d'arrêt (17) traverse un trou oblong du bras de charnière (14) et est vissée dans un perçage fileté de la plaque de réglage (11).

15. Charnière réglable selon la revendication 13 ou 14, **caractérisée en ce que** la vis d'arrêt (17) est plus éloignée du mécanisme de clapet à ressort (20) ou de la bande pour meuble (2).
